# FASCICULE DE BREVET EUROPEEN

(11) **EP 0 409 757 B1**
(45) Date de publication et mention de la délivrance du brevet: **10.11.1993**
(21) Numéro de dépôt: 90470036.6
(22) Date de dépôt: 11.06.1990
(51) Int. Cl.: F21V 29/00

(54) **Dispositif de ventilation et de refroidissement pour cassette support d'émetteurs**
Lüftungs- und Kühlungseinrichtung für einen Gehäuseträger eines Strahlers
Apparatus for ventilation and cooling of a housing support of an emitter

(30) Priorité: 17.07.1989 FR 8909748
(43) Date de publication de la demande: 23.01.1991
(73) Titulaire: FRANCE RAYONNEMENT, F-73410 Albens (FR)
(72) Inventeur: Lumpp, Christian, F-68470 Mitzach (FR)
(74) Mandataire: Poupon, Michel

(56) Documents cités:
- EP-A- 0 127 496
- DE-A- 3 305 173
- DE-C- 303 921

## Description

La présente invention a pour objet un dispositif de ventilation et de refroidissement pour cassette support d'au moins un émetteur, en particulier UV, ledit émetteur se présentant sous la forme d'une canne disposée sensiblement au foyer d'un réflecteur constitué d'une part de deux parois réflectées longitudinales disposées en vis à vis et d'autre part d'un bouclier longitudinal réfléchissant masquant partiellement l'interstice de jonction de deux parois d'un même réflecteur, les parois voisines de deux réflecteurs contigus se joignant selon un secteur en V.

Des cassettes de ce type sont déjà connues et ont par exemple fait l'objet du brevet délivré EP 0 127 496 au nom du demandeur.

Les cassette de ce type ont en général une épaisseur voisine de 200 mm.

La ventilation est assurée par un ventilateur classique disposé au dos de la cassette.

Pour certaines applications spécifiques, telle que par exemple les sécheurs d'imprimerie sur papier ou sur toile, les cassettes ne peuvent avoir une épaisseur supérieure à 65 mm environ. Une telle épaisseur ne permet plus l'usage d'un ventilateur qui, en toute hypothèse, ne refroidirait qu'une petite partie des éléments de la cassette.

Il est donc nécessaire de proposer un dispositif de ventilation et de refroidissement spécifique pour les cassettes supports d'émetteurs UV qui permette une utilisation normale de celles-ci.

Conformément à l'invention, ce résultat est obtenu avec un dispositif de ventilation et de refroidissement pour cassette support d'au moins un émetteur, en particulier UV, ledit émetteur se présentant sous la forme d'une canne disposée sensiblement au foyer d'un réflecteur constitué d'une part de deux parois réflectrices longitudinales disposées en vis à vis et d'autre part d'un bouclier longitudinal réfléchissant masquant partiellement l'interstice de jonction de deux parois d'un même réflecteur, les parois voisines de deux réflecteurs contigus se joignant selon un secteur en V, caractérisé en ce qu'il consiste en un ou plusieurs tubes perforés de distribution d'air de refroidissement reliés à leurs extrémités respectives par des rampes formant collecteurs, le ou lesdits tubes étant sensiblement parallèles à la ou les cannes émettrices et étant disposés à l'extérieur des réflecteurs leurs axes étant sensiblement dans le même plan que ceux des cannes émettrices.

Grâce à d'autres modifications des cassettes et des émetteurs, qui seront explicitées ci-après, la ventilation pourra être encore optimisée.

On comprendra mieux l'invention à l'aide de la description faite ci-après d'un mode de mise en oeuvre donné à titre d'exemple non limitatif, en référence au dessin annexé qui est une vue en coupe transversale d'une cassette conforme à l'invention.

La cassette, généralement référencée (1), comporte essentiellement un chassis (2) et un couvercle (3).

A l'intérieur de la cassette sont logés :
- des cannes émettrices UV (4) ;
- des réflecteurs (5)
- des boucliers (6)

Cette structure est strictement identique à celle du EP 0 127 496 et ne sera pas décrite plus en détail.

Conformément à l'invention, la ventilation et le refroidissement sont assurés par une pluralité de tubes (7) perforés, parallèles entre eux et parallèles aux cannes.

Ces tubes peuvent être de section quelconque, par exemple cannée, circulaire, rectangulaire, ovale, etc...

La ventilation s'opérera par toutes les voies possibles à savoir :
- entre le bouclier et le réflecteur correspondant pour venir lécher l'émetteur par le dessus ;
- à la base extérieure des réflecteurs qui seront à cette fin munis de perforations par exemple au sommet (8) du V ou au bas (9) du réflecteur pour les portions longitudinales latérales ;
- au travers du couvercle (3) par des orifices (10) ménagés dans celui-ci.

La ventilation entre le bouclier et le réflecteur a en outre pour fonction de maintenir une pression anti-pollution au dessus des produits traités.

La ventilation dans les tubes (7) sera mise sous pression avec des débits réglables canne par canne. L'air des cannes provient d'une rampe support non représentée et est évacué sur la face rayonnante de la cassette comme au dos de celle-ci. L'air est alors repris en amont et en aval de ladite cassette par des moyens d'extraction habituels (2) pour être évacué ou recyclé. Il y a bien entendu équilibrage des flus et des pressions afin d'éviter toute montée ou descente en température qui soit assymétrique.

## Revendications

1. Dispositif de ventilation et de refroidissement pour cassette support d'au moins un émetteur, en particulier UV, ledit émetteur se présentant sous la forme d'une canne disposée sensiblement au foyer d'un réflecteur constitué d'une part de deux parois réflectrices longitudinales disposées en vis à vis et d'autre part d'un bouclier longitudinal réfléchissant masquant partiellement l'interstice de jonction de deux parois d'un même réflecteur, les parois voisines de deux réflecteurs contigus se joignant selon un secteur en V, caractérisé en ce qu'il consiste en un ou plusieurs tubes perforés (7) de distribution d'air de refroidissement reliés à leurs extrémités respectives par des rampes formant collecteurs, le ou lesdits tubes étant sensiblement parallèles à la ou les cannes émettrices et étant disposés à l'extérieur des réflecteurs (5) leurs axes étant sensiblement dans le même plan que les cannes émettrices.

2. Dispositif selon la revendication 1, caractérisé en ce que les tubes (7) sont parallèles entre eux et parallèles aux cannes émettrices (4).

3. Dispositif selon l'une quelconque des revendications 1 et 2, caractérisé en ce que les tubes sont de section carrée, circulaire, rectangulaire ou ovale.

4. Dispositif selon l'une quelconque des revendications 1 à 3, caractérisé en ce que la ventilation s'opère :
- entre le bouclier et le réflecteur correspondant pour venir lécher l'émetteur par le dessus ;
- à la base extérieure des réflecteurs qui seront à cette fin munis de perforations par exemple au sommet (8) du V ou au bas (9) du réflecteur pour les portions longitudinales latérales ;
- au travers du couvercle (3) par des orifices (10) ménagés dans celui-ci.

5. Dispositif selon l'une quelconque des revendications 1 à 4, caractérisé en ce que la ventilation dans les tubes (7) est mise sous pression avec des débits réglables par canne.

## Claims

1. A ventilation and cooling device for a cartridge supporting at least one emitter, in particular a UV emitter, said emitter being in the form of a rod arranged substantially at the focal point of a reflector consisting, on the one hand, of two longitudinal reflective walls arranged facing each other and, on the other hand, of a longitudinal reflecting shield partially masking the gap joining two walls of a same reflector, the neighboring walls of two adjacent reflectors meeting in a V-shaped sector, which device consists of one or more perforated cooling air-distribution tubes (7) connected at their respective ends by inclined plates forming collectors, said tube or tubes being substantially parallel to the emitting rod or rods and being arranged outside the reflectors (5), their axes being substantially in the same plane as the emitting rods.

2. The device as claimed in claim 1, wherein the tubes (7) are parallel to each other and parallel to the emitting rods (4).

3. The device as claimed in either of claims 1 and 2, wherein the tubes have a square, circular, rectangular or oval cross-section.

4. The device as claimed in any one of claims 1 to 3, wherein the ventilation takes place:
- between the shield and the corresponding reflector in order to lap against the emitter from above;
- at the outer base of the reflectors which will, for this purpose, be provided with perforations, for example at the peak (8) of the V or at the bottom (9) of the reflector for the lateral longitudinal portions;
- through the cover (3) by way of orifices (10) provided in the latter.

5. The device as claimed in any one of claims 1 to 4, wherein the ventilation in the tubes (7) is pressurized at rates which can be adjusted for each rod.

## Patentansprüche

1. Lüftungs- und Kühleinrichtung für einen Gehäuseträger mit zumindest einem rohrförmigen Strahler, insbesondere UV, welcher in etwa im Brennpunkt eines Reflektors angeordnet ist, der einerseits aus zwei in Längsrichtung einander gegenüberliegend angeordneten reflektierenden Wänden und andererseits aus einer länglichen Abschirmung besteht, die teilweise den Raum zwischen den beiden einen Reflektor bildenden Wänden reflektierend abdeckt, wobei die benachbarten Wände von zwei aneinanderstoßenden Reflektoren mit einem V-förmigen Bereich zusammentreffen, **dadurch gekennzeichnet**, daß sie aus einem gelochten Rohr (7) zum Zuführen von Kühlluft oder mehreren davon besteht, welche an ihren jeweiligen Enden mit Verteiler bildenden Rampen verbunden sind, daß das Rohr oder die Rohre in etwa prallel mit dem Strahler oder den Strahlern verlaufen und außerhalb der Reflektoren (5) angeordnet sind und ihre Achsen im wesentlichen in derselben Ebene wie die Rohre der Strahler liegen.

2. Einrichtung nach Anspruch 1, **dadurch gekennzeichnet**, daß das Rohr (7) zueinander und zu den Rohren der Strahler (4) parallel verlaufen.

3. Einrichtung nach einem der Ansprüche 1 und 2, **dadurch gekennzeichnet**, daß die Rohre einen quadratischen, kreisförmigen, rechteckigen oder ovalen Querschnitt haben.

4. Einrichtung nach einem der Ansprüche 1 bis 3, **dadurch gekennzeichnet**, daß der Luftstrom stattfindet:
- zwischen der Abschirmung und dem entsprechenden Reflektor, um den Strahler von oben her zu umspülen;
- an der äußeren Basis der Reflektoren, die zu diesem Zweck mit Durchbrüchen versehen sind, zum Beispiel am First (8) oder der Basis (9) des Reflektors für die in Längsrichtung verlaufenden, seitlichen Bereiche;
- durch die Abdeckung (3) hindurch aufgrund in dieser vorgesehener Durchlässe (10).

5. Vorrichtung nach einem der Ansprüche 1 bis 4, **dadurch gekennzeichnet**, daß die Ventilation in den Rohren (7) pro Rohr einstellbar mit Überdruck erfolgt.
